# EUROPÄISCHE PATENTSCHRIFT

(11) **EP 1 427 907 B1**
(45) Veröffentlichungstag und Bekanntmachung des Hinweises auf die Patenterteilung: **21.12.2005**
(21) Anmeldenummer: 02791713.7
(22) Anmeldetag: 26.11.2002
(51) Int. Cl.: E06B 3/50, E05F 15/14, E05D 15/06

(54) **SCHIEBEWANDSYSTEM MIT EINEM VERSCHIEBBAREN UND VERSCHWENKBAREN TÜRFLÜGELELEMENT**
SLIDABLE BARRIER SYSTEM WITH A SLIDING AND SWIVELLING DOOR LEAF ELEMENT
SYSTEME DE CLOISON COULISSANTE AVEC UN ELEMENT DE BATTANT DE PORTE COULISSANT ET PIVOTANT

(30) Priorität: 26.11.2001 DE 10157805
(43) Veröffentlichungstag der Anmeldung: 16.06.2004
(73) Patentinhaber: DORMA GmbH + Co. KG, 58256 Ennepetal (DE)
(72) Erfinder: BISCHOF, Markus, CH-9434 Au (CH); RECHSTEINER, Stefan, CH-9422 Staad (CH)
(86) Internationale Anmeldenummer: PCT/EP2002/013273
(87) Internationale Veröffentlichungsnummer: WO 2003/046324

(56) Entgegenhaltungen:
- CH-A- 674 544
- DE-A- 3 535 614
- DE-A- 19 734 752
- DE-U- 9 421 374

## Beschreibung

Die vorliegende Erfindung betrifft ein Schiebewandsystem mit zumindest einem Türflügelelement, welches entlang einer Führungsschiene verschiebbar und gleichzeitig um eine Drehachse verschwenkbar ist.

Derartige Schiebewandsysteme und deren Türflügelelemente sind beispielsweise bei mehrflügeligen Eingangstüren, bei als Raumteiler verwendeten Wandschiebeelemeriten oder bei Wandelementen in Frontbereichen von Gebäuden, insbesondere bei Gaststätten und Geschäften, bekannt, um entsprechend der Witterung das Ladenlokal frei zugänglich bzw. verschlossen zu halten. Dabei können die einzelnen Flügelelemente in einer Seitenposition geparkt werden, damit für den eintretenden Publikumsverkehr keine Behinderung stattfindet. Hierbei sind die Wandelemente häufig zueinander parallel versetzt in unterschiedlichen Schienen angeordnet, um verschoben zu werden oder mit Scharnieren verbunden, so dass sie ziehharmonikaförmig zusammengeschoben werden können. Des Weiteren ist es bekannt, innerhalb dieser verschiebbaren Wandelemente eine Tür vorzusehen. Damit in den kalten Jahreszeiten bei einer geschlossenen Front diese Tür nicht offen steht, sind diese Türen auch mit Türschließern ausgerüstet. Diese Türschließer werden dabei in den Bodenbereich eingelassen und haben über ihre aus dem Boden herausstehende Achse eine Ankoppelung an das darüber befindliche Türblatt. Diese Ankoppelung wird in der Regel über einen vorstehenden Achsaustritt des Türschließers erreicht. Dies stellt jedoch ein Gefahrenmoment dar, wenn das gesamte Wandelement in seine Parkposi-tion gebracht worden ist, da dann die Ankoppelung aus dem Boden hervorsteht. Weiterhin ist es mit den bekannten Türflügelelementen nicht möglich, die Tür an einer beliebigen Position der gesamten Wandfront anzuordnen, da die Position immer durch den im Boden eingebauten Türschließer festgelegt ist.

Eine horizontale Schiebewand, die aus mehreren verschiebbaren Wandelementen besteht und bei der innerhalb eines Elementes in einem zusätzlichen Profil ein Rahmentürschließer eingesetzt ist, ist der EP 0 601 326 B1 zu entnehmen. Der Rahmentürschließer hat dabei eine zum Boden hin gerichtete, austretende Antriebsachse, die mit einer quer zur Wandfront verlaufenden durchgehenden Bohrung versehen ist. In diese Bohrung greift ein an dem Türblatt vormontierter Ankoppelstift, welcher mit dem Beschlag der Tür verbunden ist. Ein Vorteil gegenüber dem bereits vorzitierten üblichen Bodentürschließer liegt darin, dass keine aufwendigen Stemmarbeiten im Fußbodenbereich für den Zementkasten des Bodentürschließers notwendig sind. Jedoch ist für einen solchen Rahmentürschließer ein zusätzliches breites über die üblichen Profile hinausgehendes Profil notwendig, was nicht bei allen Ausführungen von Schiebewänden möglich ist, da z. B. bei der Einfahrt in den Bahnhof ein solches Element mit einem Rahmentürschließer einen sehr großen Platzbedarf beinhaltet.

Ferner ist es notwendig, dass zusätzlich im Bodenbereich eine von Hand zu betätigende Verriegelung einrasten muss und darüber hinaus im oberen Bereich des Rahmentürschließers eine zuvor verschlossene Verriegelung mechanisch geöffnet werden muss. Dieses Handling ist sehr aufwendig.

Eine Schiebeschwenktür aus zwei verschiebbaren Schiebeflügeln und sich daran anschließenden Seitenteilen, die verschwenkt sind, ist der DE 94 21 374 U1 zu entnehmen. Innerhalb der verschwenkbaren Seitenteile sind im oberen Querprofil verdeckte Türschließer eingebaut.

Die DE 19734752 A1 betrifft eine Schiebedrehtür, deren Türflügel jeweils am oberen und unteren Rand durch einen drehgelenkigen Arm gelagert und getragen werden, wobei die Verbindung Arm-Türflügel drehgelenkig etwa in einem Abstand von einem Drehpunkt, jeweils am äußeren Rand der Türflügel, nahe der Nebenschließkante, die dem Türrahmen und damit der tragenden Konstruktion am nächsten liegt, von einem Drittel der jeweiligen Flügelbreite erfolgt und ferner am oberen Rand eine drehgelenkige Anbindung an eine Vorrichtung erfolgt, die durch einen gradlinigen Bewegungsablauf quer zur Durchgangsbreite die Türflügel zu öffnen und zu schließen vermag.

Die DE 3535614 A1 beschreibt eine Schwenktür, die einen Türrahmen sowie wenigstens einen Türflügel umfasst. Zur Schwenklagerung dienen Schienen, die an der oberen Stirnseite des Türflügels sowie an der dieser Stirnseiten zugewandten Seite des Türrahmens und/oder an der unteren Stirnseite des Türflügels sowie an der dieser Stirnseite zugewandten Seite des Türrahmens vorgesehen sind. Zwischen benachbarten Schienen ist ein Trageteil vorgesehen, das sich bei einer Türflügelbewegung in den Schienen verschiebt.

Es ist daher Aufgabe der vorliegenden Erfindung, ein Schiebewandsystem bereitzustellen, welches bei einfacher und kostengünstiger Herstellbarkeit eine Verschwenkbarkeit eines Türflügelelementes an beliebigen Positionen ermöglicht.

Diese Aufgabe wird durch ein Schiebewandsystem mit den Merkmalen des Anspruches 1 gelöst. Die Unteransprüche zeigen vorteilhafte Weiterbildungen der Erfindung.

Das erfindungsgemäße Schiebewandsystem ist mit einem Türflügelelement derart ausgebildet, dass es entlang einer Führungsschiene verschiebbar ist und an einer beliebigen Position um eine erste und eine zweite Schwenkachse verschwenkbar ist. Hierzu ist im Türflügelelement wenigstens ein Hebelarm angeordnet und das Türflügelelement ist an einem oberen und einem unteren Endbereich mittels Führungselementen in einer Bodenschiene bzw. einer Deckenschiene geführt. Durch diese erfindungsgemäße Anordnung verschwenkt das Türflügelelement sowohl um den Hebelarm als auch um die Führungselemente, welche mit fortlaufendem Verschwenken des Türflügelelements in der Führungsschiene verfahren werden. Erfindungsgemäß führt die Hauptschließkante des Türflügelelements somit eine Bahn auf einer Elipse aus. Die Führung im oberen und unteren Ende des Türflügelelementes verleiht der Verschwenkbewegung dabei eine ausreichende Stabilität.

Gemäß einer anderen bevorzugten Ausgestaltung der vorliegenden Erfindung weist ein verschieb- und verschwenkbares Türflügelelement einen Türschließer auf, welcher integral im Türflügelelement eingebettet ist. Mit anderen Worten wird der Türschließer gemeinsam mit dem Türflügelelement verschoben bzw. verschwenkt. Dadurch ist es möglich, das Türflügelelement an eine beliebige Position zu verfahren, sodass das Türflügelelement immer mittels des Türschließers geschlossen werden kann, unabhängig von der Position.

Gemäß einer weiteren bevorzugten Ausgestaltung der vorliegenden Erfindung weist das verschiebbare und verschwenkbare Türflügelelement sowohl einen integral gebildeten Türschließer als auch wenigstens einen Hebelarm auf. Dadurch kann das erfindungsgemäße Türflügelelement an beliebige Positionen verschoben und als Türe eingesetzt werden, welche zur Unterstützung der Schließbewegung einen Türschließer aufweist. Der Hebelarm unterstützt dabei die Öffnungs- und Schließbewegung der Tür.

Gemäß einer besonders bevorzugten Ausgestaltung der vorliegenden Erfindung ist ein Hebelarm mit einem Türschließer verbunden.

Um die Stabilität der Schwenkbewegung des Türflügelelementes weiter zu verbessern, weist das Türflügelelement vorzugsweise einen Hebelarm an einem oberen und unteren Türflügelbereich auf. Es ist jedoch auch möglich, dass das Türflügelelement nur einen oben oder unten angeordneten Hebelarm aufweist.

Um einen besonders kompakten Aufbau bereitzustellen, sind der bzw. die Hebelarme des Türflügelelementes vorzugsweise in einer in einem Türflügelprofil vorgesehenen Aussparung angeordnet.

Besonders bevorzugt weist das erfindungsgemäße Türflügelelement ein Befestigungsprofil und ein dazu unmittelbar benachbart angeordnetes Flügelprofil auf, wobei der Türschließer in dem Flügelprofil angeordnet ist. Besonders bevorzugt ist der Türschließer dabei verdeckt eingebaut. Somit sind das Befestigungsprofil und das Flügelprofil an einem oberen oder unteren Endbereich des Türflügelelementes parallel zueinander angeordnet.

Weiterhin bevorzugt ist wenigstens ein Drehlager des Türflügelelementes an einem benachbarten Türflügelelement eines Schiebewandsystemes angeordnet. Weiter bevorzugt ist das andere Drehlager im Befestigungsprofil angeordnet.

Besonders bevorzugt ist im Befestigungsprofil eine Laufschiene angeordnet. In dieser Laufschiene ist vorzugsweise ein Laufwagen verfahrbar angeordnet. Dabei ist der Laufwagen bevorzugt mit dem Flügel des Türflügelelementes mittels einer Pendelhalterung verbunden. Es sei angemerkt, dass bei dieser erfindungsgemäßen Ausgestaltung vom Türflügelelement sowohl der Türflügel als auch das Befestigungsprofil und das Flügelprofil, das in unmittelbarer Verbindung mit dem Flügel steht, umfasst ist.

Besonders bevorzugt ist das erfindungsgemäße Türflügelelement sowie benachbarte Türflügelelemente, welche zum Schiebewandsystem gehören, in der gleichen Schiene geführt. Hierdurch kann zum einen der bauliche Aufwand reduziert werden, da nur noch eine Schiene in der Decke bzw. im Boden notwendig ist und weiterhin können damit auch höchste ästhetische Anforderungen erfüllt werden.

Um ein sicheres Betätigen des Türflügelelementes, insbesondere des Verschwenkens, zu ermöglichen, ist vorzugsweise eine Arretiervorrichtung vorgesehen. Dadurch kann das erfindungsgemäße Türflügelelement an einer beliebigen Stelle entlang den Führungsschienen arretiert werden. Dadurch ist ein sicheres Betätigen der Tür gewährleistet. Beispielsweise kann dabei bei Verwendung in einem Ladenlokal nur eine Hälfte des Wandsystemes geöffnet werden und das verschieb- und verschwenkbare Türflügelelement an einer beliebigen Stelle angeordnet werden.

Um möglichst keine zusätzlichen Belastungen bei der Betätigung, d. h. dem Verschieben, und um möglichst geringe Belastungen während des Verschwenkens des Türflügels zu erzeugen, sind die Führungselemente des Türflügels in den Schienen ungefähr in der Mitte der Breite des Türflügels angeordnet. Somit liegt auch ein Schwenkpunkt beim Verschwenken des Türflügels in der Mitte des Türflügels.
Die erfindungsgemäße Ausbildung des Türflügels wird insbesondere bei Glastüren eingesetzt.

Durch den integralen Einbau des Türschließers im Türflügelelement kann weiterhin der erfindungsgemäße Türflügel schon komplett im Werk vormontiert werden, so dass auf der Baustelle nur noch geringe Montagearbeiten notwendig sind. Genauer muss auf der Baustelle das erfindungsgemäße Türflügelelement nur noch in die obere und untere Führungsschiene eingesetzt werden.

Nachfolgend wird unter Bezugnahme auf die Figuren ein Ausführungsbeispiel der vorliegenden Erfindung beschrieben. In den Zeichnungen ist:
- Figur 1:: Eine schematische Seitenansicht eines Schiebewandsystemes mit einem Türflügelelement gemäß der vorliegenden Erfindung,
- Figur 2:: eine teilweise geschnittene Ansicht eines oberen Bereiches des erfindungsgemäßen Türflügelelementes,
- Figur 3:: eine teilweise geschnittene Ansicht eines unteren Teiles des erfindungsgemäßen Türflügelelementes,
- Figur 4:: eine vergrößerte Seitenansicht des in Figur 2 gezeigten Laufwagens nebst Anbindung,
- Figur 5:: eine vergrößerte Seitenansicht des in Figur 2 gezeigten Türschließers nebst Anbindung,
- Figur 6:: eine vertikale Schnittansicht durch den in Figur 5 gezeigten Türschließer,
- Figur 7:: eine vertikale Schnittansicht des erfindungsgemäßen Türflügelelementes und
- Figur 8:: eine schematische Darstellung der Öffnungsbewegung des erfindungsgemäßen Türflügelelementes.

Nachfolgend wird unter Bezugnahme auf die Figuren 1 bis 8 ein Ausführungsbeispiel eines erfindungsgemäßen Türflügelelementes 2 beschrieben, welches innerhalb einer horizontal verschiebbaren aus einzelnen Elementen bestehenden Wand besteht.

Wie aus Figur 1 ersichtlich ist, ist das erfindungsgemäße Türflügelelement ein Glastürflügel, welcher ein oberes Flügelprofil 11 und ein unteres Flügelprofil 6 aufweist. Weiterhin umfasst das erfindungsgemäße Türflügelelement 2 eine Flügelbefestigung, welche ebenfalls in Form eines Profiles ausgebildet ist (Befestigungsprofil 4). Das Türflügelelement 2 ist dabei verschwenkbar, d. h. es kann als Tür benutzt werden, als auch in Richtung seiner Breite verschiebbar. Zu beiden Seiten des Türflügelelementes 2 sind zwei nur verschiebbar ausgebildete Türflügelelemente 1 angeordnet, welche jeweils eine obere Flügelbefestigung 3 sowie ein unteres Abschlussprofil 5 aufweisen. Die dargestellten Türflügelelemente 1, 2 sind sowohl in einer Deckenaufhängung 8 als auch in einer Bodenschiene 7 geführt. Wie aus Figur 1 ersichtlich ist, ist dabei am Türflügelelement 2 ein Führungszapfen 9 ausgebildet, welcher in die wesentliche U-förmige Bodenschiene vorsteht (vgl. Figur 7). Die Bodenschiene 7 ist dabei in den Fußboden 40 eingelassen.

Wie weiter aus Figur 1 ersichtlich ist, umfasst das verschieb- und verschwenkbare Türflügelelement 2 einen oberen Betätigungsarm 12 und einen unteren Betätigungsarm 13, welche als Hebel ausgebildet sind. Der obere Betätigungsarm 12 ist genauer in Figur 2 dargestellt und der untere Betätigungsarm 13 ist genauer in Figur 3 dargestellt. Wie aus Figur 2 ersichtlich ist, ist der obere Betätigungsarm 12 an einer Türschließerachse 15 mit einem Türschließer 16 verbunden. Der Türschließer 16 ist dabei im Flügelprofil 11 verdeckt eingebaut. Weiterhin ist der obere Betätigungsarm 12 an seinem anderen Ende an einem Drehlager 14 mittels einer Lagerung 18 gelagert. Dadurch wird eine Drehachse 26 im Befestigungsprofil 4 gebildet, um welche sich der Betätigungsarm 12 drehen kann. Weiterhin ergibt sich im Bereich der Türschließerachse 15 eine Schwenkachse 25, um welche der Flügel 2 schwenken kann. Für einen möglichst kompakten Aufbau ist der obere Betätigungsarm 12 dabei in einem Freischnitt 21 im Befestigungsprofil 4 angeordnet. Der Türschließer 16 ist dabei am oberen Betätigungsarm 12 an einer Lagerung 17 gelagert.

Weiterhin ist aus Figur 2 die Pendelhalterung 10 ersichtlich, welche auf einer Linie mit dem unteren Führungszapfen 9 liegt. Die Pendelhalterung 10 besteht im Wesentlichen aus einem Laufwagen 22, einer Laufwagenanbindung 23, einer durch einen Zapfen gebildeten weiteren Schwenkachse 20 und zwei Anbindungen 31 (vgl. Figuren 2 und 4). Die Pendelhalterung 10 ist im Detail in Figur 4 dargestellt. Der Laufwagen 22 weist mehrere Laufrollen 29 auf, welche auf einer Lauffläche 30 in einer Laufschiene 19 laufen. Die Laufschiene 19 ist dabei im Befestigungsprofil 4 angeordnet. Somit ist erfindungsgemäß durch den Zapfen bzw. den unteren Führungszapfen 9 eine Schwenkachse 20 gebildet. Somit umfasst das erfindungsgemäße Türflügelelement insgesamt drei Schwenkachsen, nämlich die Drehachse 26 an der Seite des Türflügelelementes, um welche die Betätigungsarme 12, 13 schwenken, sowie die eigentlichen Schwenkachsen des Flügels 2, nämlich die erste Schwenkachse 20 und die zweite Schwenkachse 25.

Der untere Betätigungsarm 13 ist genauer in Figur 3 dargestellt. Wie aus Figur 3 ersichtlich ist, ist der untere Betätigungsarm 13 ebenfalls an seinem einen Ende (in Figur 3 am linken Ende) an der Drehachse 26 drehbar gelagert. An seinem entgegengesetzten Ende ist der Betätigungsarm über die zweite Schwenkachse 25 mit dem Flügel 2 verbunden. Hierbei ist der untere Betätigungsarm 13 ebenfalls in einem Freischnitt 24 im unteren Profil 6 angeordnet. Weiterhin sind zu beiden nach außen gerichteten Seiten der Schwenkachsen 25 und 26 Arretierungsvorrichtungen 27 und 28 vorgesehen, um das Türflügelelement 2 an einer beliebigen Position zu arretieren.

In Figur 5 ist in vergrößertem Maßstab der Türschließer 16 sowie dessen Anbindung dargestellt. Wie aus Figur 5 ersichtlich ist, ist der Türschließer 16 verdeckt im oberen Flügelprofil 11 des Türflügelelementes angeordnet. Ein mit dem Türschließer 16 verbundener zylinderförmiger Stift ist in einem Lager 17 an einem Ende des Betätigungsarmes 12 gelagert. Dadurch wird die Türschließerachse 15 zur zweiten Schwenkachse 25 des Türflügelelementes (vgl. Figur 2). Der obere Betätigungsarm 12 ist mit der Lagerung 17 über einen Befestigungsflansch 32 verbunden. Weiterhin ist am Türschließer 16 eine Federkraftversteilung 34 vorgesehen. Der Türschließer 16 ist an einer Befestigungsschiene 33 am oberen Flügelprofil 11 befestigt und kann im Voraus in das Türflügelelement eingebaut werden. Die Anordnung des Türschließers 16 ist nochmals in Figur 6 verdeutlicht. Wie deutlich aus Figur 6 ersichtlich ist, ist der Türschließer 16 vollständig verdeckt im Flügelprofil 11 angeordnet. Weiterhin dient das Flügelprofil 11 zur Abdeckung von zwei Klemmprofilen 35, welche zum Klemmen einer Glasscheibe 36 dienen. Dabei sind gummielastische Zwischenstücke zwischen den Klemmungsprofilen 35 und der Glasscheibe 36 vorgesehen. Aus ästhetischen Gründen ist dabei zu beiden Seiten eine Verkleidung 37 vorgesehen. Ebenfalls ist zu beiden Seiten des oberen Betätigungsarmes 12 eine Verkleidung 38 vorgesehen sowie eine Verkleidung 39 für das Befestigungsprofil 4 (vgl. Figur 6).

Der gesamte Aufbau des erfindungsgemäßen Türflügelelementes ist noch aus Figur 7 ersichtlich. Ein elektrischer Antrieb 43 ist hinter einer oberen Verkleidung 42 angeordnet, welche die Deckenschiene bereitstellt. Der Antrieb 43 ist dabei vollständig über der Decke 41 angeordnet. Dadurch können auch elektrische Leitungen o. Ä. unsichtbar in einfacher Weise über der Decke verlegt werden. Das erfindungsgemäße Türflügelelement besteht aus der Flügelbefestigung 4 und dem eigentlichen Flügel, welcher durch die Glasscheibe 36 sowie die beiden Flügelprofile 11 und 6 gebildet wird. Zwischen der Flügelbefestigung 4 und dem Flügelprofil 11 ist der Hebel- bzw. Betätigungsarm 12 angeordnet. Wie aus Figur 7 ersichtlich ist, ist das Türflügelelement 2 sowohl an seinem unteren Ende mittels des Führungszapfens 9 als auch an seinem oberen Ende mittels des in die Decke reichenden Zapfens, die jeweils in der Mitte der Breite des Türflügelelementes 2 angeordnet sind, geführt. Da der Türschließer 16 integral im Flügel 2 eingebaut ist, gibt es beim erfindungsgemäßen Türflügelelement 2 keine hervorstehenden Teile, z. B. durch einen im Boden vorgesehenen Türschließer, so dass im Fußboden 40 nur die Führungsschiene 7 eingelassen ist.

In Figur 8 ist der Bewegungsablauf während des Verschwenkens des Türflügelelementes dargestellt. Die geschlossene Ausgangsstellung ist dabei mit dem Bezugszeichen 2 bezeichnet. An dem der Drehachse 26 gegenüberliegenden Ende ist ein Handgriff 44 zur Betätigung des Türflügelelementes vorgesehen. Wie aus Figur 8 ersichtlich ist, beschreibt die Hauptschließkante des Türflügelelementes, an welcher der Griff 44 angeordnet ist, eine Bewegung auf einer elliptischen Bahn. Dabei schwenkt der Flügel sowohl um die erste Schwenkachse 20, in welcher das Türflügelelement 2 oben und unten geführt ist, als auch um die zweite Schwenkachse 25, welche den oberen Betätigungsarm 12 mit dem Türschließer 16 verbindet und an der der untere Hebelarm 13 mit dem Türflügelelement 2 verbunden ist. Die zweite Schwenkachse 25 bewegt sich dabei auf einer Kreisbahn um die Drehachse 26 (vgl. Figur 8). Somit ergibt sich beim Öffnen des erfindungsgemäßen Türflügelelementes eine kombinierte Dreh- und Verschiebebewegung. Da durch die Hebelarme große Kräfte auf das Türflügelelement 2 ausgeübt werden, wird dieses sowohl oben als auch unten geführt. Da die Schließkraft des Türschließers 16 jedoch ebenfalls durch den Hebelarm übersetzt wird, kann der Türschließer 16 relativ klein ausgebildet werden, so dass es problemlos möglich ist, diesen im Flügelprofil 11 verdeckt einzubauen. Wie weiter aus Figur 8 ersichtlich ist, bewegt sich die erste Schwenkachse 20 dabei linear entlang der Laufschiene 19 in Richtung der Drehachse 26.

Somit wird erfindungsgemäß ein verschiebbarer und verschwenkbarer Türflügel 2 bereitgestellt, welcher insbesondere vorteilhaft in einem Schiebewandsystem eingesetzt werden kann. Dadurch ist es möglich, den verschieb- und verschwenkbaren Türflügel 2 auf eine beliebige Position zu verstellen, in welcher er dann verschwenkt und als Tür benutzt werden kann. Hierdurch ergeben sich, insbesondere bei Schiebewandsystemen, für mit Frontbereichen für Ladenlokale vielfältige Einsatzmöglichkeiten. Durch die doppelte Führung oben und unten kann insbesondere Glas als Baustoff für das Türflügelelement 2 verwendet werden, obwohl derartige Türen ein sehr hohes Gewicht aufweisen. Die Betätigung wird dabei durch die Verwendung der Hebel 12 und 13 trotz des hohen Gewichtes ermöglicht. Weiterhin kann durch das erfindungsgemäße Türflügelelement 2 auch das Vorhandensein von aus dem Boden vorstehenden Verbindungselementen bei den bekannten Wandschiebesystemen verzichtet werden.

Die vorhergehende Beschreibung des Ausführungsbeispieles dient nur zu illustrativen Zwecken und nicht zum Zwecke der Beschränkung der Erfindung. Im Rahmen der Erfindung sind vielfältige Modifikationen und Abwandlungen möglich, ohne den Umfang der Erfindung zu verlassen.

### Bezugszeichenliste

- 1: verschiebbarer Flügel
- 2: verschiebbarer und verschwenkbarer Flügel
- 3: Flügelbefestigung
- 4: Befestigungsprofil
- 5, 6: unteres Abschlussprofil
- 7: Bodenschiene
- 8: Deckenaufhängung
- 9: Führungszapfen
- 10: Pendelhalterung
- 11: Flügelprofil
- 12: oberer Betätigungsarm
- 13: unterer Betätigungsarm
- 14: Drehlager
- 15: Türschließerachse
- 16: Türschließer
- 17, 18: Lagerung
- 19: Laufschiene
- 20: Schwenkachse
- 21: Freischnitt
- 22: Laufwagen
- 23: Laufwagenanbindung
- 24: Freischnitt
- 25: Schwenkachse
- 26: Drehachse
- 27, 28: Arretierungsvorrichtung
- 29: Laufrollen
- 30: Lauffläche
- 31: Anbindung
- 32: Befestigungsflansch
- 33: Befestigungsschiene
- 34: Federkraftverstellung
- 35: Klemmungsprofil
- 36: Glasscheibe
- 37, 38, 39: Verkleidung
- 40: Fußboden
- 41: Decke
- 42: Verkleidung
- 43: Antrieb
- 44: Griff

## Patentansprüche

1. Schiebewandsystem mit zumindest einem Türflügelelement (2), welches in einer Decken- sowie Bodenführung (8, 7) mittels jeweils eines mittig an einem oberen und einem unteren Endbereich des Türflügelelementes (2) angeordneten Führungselementes (9) verschwenkbar geführt und verschiebbar ist, wobei:
- das Türflügelelement (2) ein Befestigungprofil (4) für die Flügelbefestigung an seinem der Deckenführung (8) zugewandten oberen Endbereich aufweist;
- das Türflügelelement (2) um eine erste Schwenkachse (20), welche zwischen Türflügelelement (2) und Befestigungsprofil (4) festgelegt ist, sowie um eine zweite Schwenkachse (25) verschwenkbar ist und
- das Türflügelelement (2) einen Hebelarm (12, 13) umfasst, welcher eine Anbindung des Türflügelelementes (2) an der zweiten Schwenkachse (25) bereitstellt;
- wobei sich die erste Schwenkachse (20) während des Öffnungs- bzw. Schließungsvorganges des Türflügelelementes (2) entlang des Befestigungsprofiles (4) verändert.

2. Schiebewandsystem nach Anspruch 1, **dadurch gekennzeichnet, dass** ein Türschließer (16) im Türflügelelement (2) integral angeordnet ist.

3. Schiebewandsystem nach Anspruch 1 oder 2, **dadurch gekennzeichnet, dass** ein Hebelarm (12) mit dem Türschließer (16) verbunden ist.

4. Schiebewandsystem nach einem der vorhergehenden Ansprüche, **dadurch gekennzeichnet, dass** der Hebelarm (12, 13) in einem oberen und/oder unteren Profil (4, 6) des Türflügelelementes angeordnet ist.

5. Schiebewandsystem nach Anspruch 4, **dadurch gekennzeichnet, dass** der Hebelarm (12, 13) in einer Aussparung (21, 24) des Profiles (4, 6) angeordnet ist.

6. Schiebewandsystem nach einem der Ansprüche 1 bis 5, **gekennzeichnet durch** ein Befestigungsprofil (4) und ein Flügelprofil (11), welche benachbart zueinander angeordnet sind, wobei der Türschließer (16) im Flügelprofil (11) eingebaut ist.

7. Schiebewandsystem nach einem der vorhergehenden Ansprüche, **dadurch gekennzeichnet, dass** wenigstens ein Schwenklager (26) des Türflügelelementes (2) an einem benachbarten Türflügelelement (1) angeordnet ist.

8. Schiebewandsystem nach Anspruch 6 oder 7, **dadurch gekennzeichnet, dass** ein Schwenklager (14) im Befestigungsprofil (4) des Türflügelelementes (2) angeordnet ist.

9. Schiebewandsystem nach einem der Ansprüche 6 bis 8, **dadurch gekennzeichnet, dass** im Befestigungsprofil (4) eine Laufschiene (19) angeordnet ist.

10. Schiebewandsystem nach Anspruch 9, **dadurch gekennzeichnet, dass** in der Laufschiene (19) ein Laufwagen (22) verfahrbar angeordnet ist.

11. Schiebewandsystem nach Anspruch 10, **dadurch gekennzeichnet, dass** der Laufwagen (22) mit dem Flügelprofil (11) mittels einer Pendelhalterung (10) verbunden ist.

12. Schiebewandsystem nach einem der vorhergehenden Ansprüche, **dadurch gekennzeichnet, dass** das Türflügelelement (2) und benachbarte Türflügelelemente (1) in jeweils einer oberen und einer unteren Schiene geführt sind.

13. Schiebewandsystem nach einem der vorhergehenden Ansprüche, **gekennzeichnet durch** Arretiervorrichtungen (27, 28) zur Arretierung des Türflügelelementes (2), wobei die Arretierungsvorrichtung (27) sich in dem benachbarten Türflügelelement (1) befindet.

14. Schiebewandsystem nach einem der vorhergehenden Ansprüche, **dadurch gekennzeichnet, dass** die erste Schwenkachse (20) des Türflü-gelelementes (2) an einer Position angeordnet ist, welche ungefähr in der Mitte der Breite des Türflügetelementes liegt.

15. Schiebewandsystem nach einem der vorhergehenden Ansprüche, **dadurch gekennzeichnet, dass** das Türflügelelement (2) als Glastür ausgebildet ist.

16. Schiebewandsystem nach einem der vorhergehenden Ansprüche, **dadurch gekennzeichnet, dass** die Türflügelelemente (1, 2) manuell oder automatisch betätigt werden.

## Claims

1. A sliding wall system comprising at least one door leaf element (2), which is pivotably guided and is displaceable in both a ceiling guide and in a floor guide (8, 7), by means of one guiding member (9) being respectively disposed centrally at one upper and one lower terminal region of a door leaf element (2), wherein:
- the door leaf element (2), at the upper terminal region thereof oriented towards the ceiling guide (8), presents an attachment profile (4) for the attachment of leaves;
- the door leaf element (2) is pivotable about both a first pivot axis (20), which is located between the door leaf element (2) and the attachment profile (4), and a second pivot axis (25) and
- the door leaf element (2) comprises a lever arm (12, 13), which provides a linkage for the door leaf element (2) to the second pivot axis (25);
- wherein the first pivot axis (20) is displaced along the attachment profile (4) during the opening action, respectively the closing action of the door leaf element (2).

2. A sliding wall system according to claim 1, **characterized in that** a door closer (16) is integrally disposed within the door leaf element (2).

3. A sliding wall system according to claim 1 or 2, **characterized in that** a lever arm (12) is connected to the door closer (16).

4. A sliding wall system according to any of the preceding claims, **characterized in that** the lever arm (12, 13) is disposed in an upper and lower profile (4, 6) of the door leaf element.

5. A sliding wall system according to claim 4, **characterized in that** the lever arm (12, 13) is disposed within a recess (21, 24) of the profile (4, 6).

6. A sliding wall system according to any of the claims 1 to 5, **characterized by** an attachment profile (4) and a leaf profile (11), which are disposed adjacent to each other, the door closer (16) being mounted in the leaf profile (11).

7. A sliding wall system according to any of the preceding claims, **characterized in that** at least one pivot bearing (26) of the door leaf element (2) is disposed at an adjacent door leaf element (1).

8. A sliding wall system according to claim 6 or 7,
**characterized in that** a pivot bearing (14) is disposed in the attachment profile (4) of the door leaf element (2).

9. A sliding wall system according to any of the claims 6 to 8, **characterized in that** a roller rail (19) is disposed in the attachment profile (4).

10. A sliding wall system according to claim 9, **characterized in that** a carriage (22) is displaceably disposed within the roller rail (19).

11. A sliding wall system according to claim 10, **characterized in that** the carriage (22) is connected to the leaf profile (11) by means of a double-action mounting (10).

12. A sliding wall system according to any of the preceding claims, **characterized in that** the door leaf element (2) and djacent door leaf elements (1) are each guided in an upper and in a lower rail.

13. A sliding wall system according to any of the preceding claims, **characterized by** locking devices (27, 28) for locking the door leaf element (2), the locking device (27) being located in the adjacent door leaf element (1).

14. A sliding wall system according to any of the preceding claims, **characterized in that** the first pivot axis (20) of the door leaf element (2) is disposed in a position, which is approximately located in the centre of the width of the door leaf element.

15. A sliding wall system according to any of the preceding claims, **characterized in that** the door leaf element (2) is configured as a glass door.

16. A sliding wall system according to any of the preceding claims, **characterized in that** the door leaf elements (1, 2) are actuated manually or automatically.

## Revendications

1. Système de paroi coulissante comprenant au moins un élément de vantail de porte (2), qui est guidé de façon pivotante et est déplaçable dans un guidage au plafond de même que dans un guidage au sol (8, 7) par l'intermédiaire d'un élément de guidage (9) respectif, agencé centralement dans une région terminale supérieure et inférieure de l'élément de vantail de porte (2), dans lequel :
- l'élément de vantail de porte (2) présente, dans sa région terminale supérieure orientée vers le guidage au plafond (8), un profilé de fixation (4) pour la fixation du vantail ;
- l'élément de vantail de porte (2) peut être pivoté autour d'un premier axe de pivotement (20), qui est localisé entre l'élément de vantail de porte (2) et le profilé de fixation (4), ainsi qu'autour d'un deuxième axe de pivotement (25), et
- l'élément de vantail de porte (2) comprend un bras de levier (12, 13), lequel met à la disposition une connexion de l'élément de vantail de porte (2) au deuxième axe de pivotement (25) ;
- le premier axe de pivotement (20) est déplacé le long du profilé de fixation (4) au cours de l'action d'ouverture respectivement de l'action de fermeture de l'élément de vantail de porte (2).

2. Système de paroi coulissante selon la revendication 1, **caractérisé en ce qu'**un ferme-porte (16) est agencé intégralement dans l'élément de vantail de porte (2).

3. Système de paroi coulissante selon la revendication 1 ou 2, **caractérisé en ce qu'**un bras de levier (12) est connecté au ferme-porte (16).

4. Système de paroi coulissante selon l'une des revendications précédentes, **caractérisé en ce que** le bras de levier (12, 13) est agencé dans un profilé supérieur et/ou inférieur (4, 6) de l'élément de vantail de porte.

5. Système de paroi coulissante selon la revendication 4, **caractérisé en ce que** le bras de levier (12, 13) est agencé dans un évidement (21, 24) du profilé (4, 6).

6. Système de paroi coulissante selon l'une des revendications 1 à 5, **caractérisé par** un profilé de fixation (4) et un profilé de vantail (11), qui sont agencés avoisinants l'un de l'autre, le ferme-porte (16) étant monté dans le profilé de vantail (11).

7. Système de paroi coulissante selon l'une des revendications précédentes, **caractérisé en ce qu'**au moins un support pivotant (26) de l'élément de vantail de porte (2) est agencé sur un élément de vantail de porte (1) avoisinant.

8. Système de paroi coulissante selon la revendication 6 ou 7, **caractérisé en ce qu'**un support pivotant (14) est agencé dans le profilé de fixation (4) de l'élément de vantail de porte (2).

9. Système de paroi coulissante selon l'une des revendications 6 à 8, **caractérisé en ce qu'**un rail de roulement (19) est agencé dans le profilé de fixation (4).

10. Système de paroi coulissante selon la revendication 9, **caractérisé en ce qu'**un chariot (22) est agencé de façon déplaçable dans le rail de roulement (19).

11. Système de paroi coulissante selon la revendication 10, **caractérisé en ce que** le chariot (22) est connecté avec le profilé de vantail (11) par l'intermédiaire d'un soutien pendulaire (10).

12. Système de paroi coulissante selon l'une des revendications précédentes, **caractérisé en ce que** l'élément de vantail de porte (2) et des éléments de vantail de porte (1) avoisinants sont respectivement guidés dans un rail supérieur et un rail inférieur.

13. Système de paroi coulissante selon l'une des revendications précédentes, **caractérisé par** des dispositifs de blocage (27, 28) pour le blocage de l'élément de vantail de porte (2), le dispositif de blocage (27) étant logé dans l'élément de vantail de porte (1) avoisinant.

14. Système de paroi coulissante selon l'une des revendications précédentes, **caractérisé en ce que** le premier axe de pivotement (20) de l'élément de vantail de porte (2) est agencé dans une position, laquelle se trouve environ au milieu de la largeur de l'élément de vantail de porte.

15. Système de paroi coulissante selon l'une des revendications précédentes, **caractérisé en ce que** l'élément de vantail de porte (2) est exécuté comme porte en verre.

16. Système de paroi coulissante selon l'une des revendications précédentes, **caractérisé en ce que** les éléments de vantail de porte (1, 2) sont actionnés manuellement ou automatiquement.
